# EUROPÄISCHE PATENTSCHRIFT

(11) **EP 0 769 581 B1**
(45) Veröffentlichungstag und Bekanntmachung des Hinweises auf die Patenterteilung: **29.12.1999**
(21) Anmeldenummer: 96113964.9
(22) Anmeldetag: 31.08.1996
(51) Int. Cl.: D03D 47/38, D03D 47/34, D03D 51/34

(54) **Einrichtung zum Reduzieren der Belastung eines in das Webfach einer Webmaschine einzutragenden Schussfadens**
Device for reducing the load of a weft yarn to be inserted in the shed of a loom
Dispositif pour réduire la charge d'un fil de trame devant être inséré dans la foule d'un métier à tisser

(30) Priorität: 27.09.1995 DE 19535895
(43) Veröffentlichungstag der Anmeldung: 23.04.1997
(73) Patentinhaber: LINDAUER DORNIER GESELLSCHAFT M.B.H, 88129 Lindau (DE)
(72) Erfinder: Löhr, Heinz-Peter, 88145 Maria-Thann (DE); Schuster, Rainer, 88131 Lindau (DE)

(56) Entgegenhaltungen:
- EP-A- 0 333 302
- EP-A- 0 357 975
- CH-A- 550 879
- DE-A- 2 212 907
- FR-A- 2 447 416

## Beschreibung

Die Erfindung betrifft eine Einrichtung zum Reduzieren der Belastung eines in das Webfach einer Webmaschine einzutragenden Schußfadens nach dem Oberbegriffs des Anspruchs 1.

Bekannt ist aus der EP 0 357 975 B1, die als nächsliegender Stand der Technik angesehen wird, eine Einrichtung zum Steuern oder Regeln der Zugspannung von Schußfäden, bestehend aus einer jedem in das Webfach einzutragenden Schußfadentyp zugeordneten Schußfadenbremse, einem jeder Bremse nachgeordneten Schußfadenwächter, der als Zugspannungssensor dient, und jeder Zugspannungssensor mit einer elektronischen Steuereinheit in Verbindung steht, in welcher Zugspannungs-Sollwerte mit den von jedem Zugspannungssensor, z.B. über die Eintragszeit, erfaßten Zugspannungs-lstwerten verglichen und bei Abweichung die betreffende Schußfadenbremse ein Signal zur Veränderung der Bremskraft erfährt.

In der bekannten technischen Lösung ist also für jeden Schußfaden zwischen der Bremse und der Schußfadenwähl- und -eintragseinrichtung ein als Zugspannungssensor fungierender Schußfadenwächter notwendigerweise vorhanden. Die Anzahl der nacheinander verarbeitbaren Schußfadentypen ist also von der Anzahl der vorhandenen Schußfadenwächter abhängig. Diese Abhängigkeit stellt eine kostenungünstige Lösung dar.

Aufgabe der Erfindung ist es, die Zugspannung des jeweiligen Schußfadens während des Schußeintrages derart zu beeinflussen, daß sowohl Spannungspitzen als auch Spannungstäler weitgehend vermieden werden.
Eine weitere Aufgabe besteht darin, unabhängig von der musterbedingten Anzahl einzutragender Schußfäden, die Anzahl der als Spannungssensoren verwendeten Schußfadenwächter unter Gewährleistung einer funktionssicheren, fadenzugkraftbezogenen Spannungsmessung zu minimieren.

Erfindungsgemäß wird die Aufgabe durch die Merkmale des Kennzeichens des Anspruchs 1 gelöst. Der Vielzahl an musterabhängig in ein Webfach einzutragenden Schußfadentypen ist lediglich ein als Fadenspannungssensor wirksamer Schußfadenwächter zwischen der Schußfadenwähleinrichtung und dem Eingang zum Webfach in einer ersten Anordnungsebene zugeordnet. In dieser Ebene wird der einzutragende Schußfaden durch seine zwangsweise Mitnahme durch das Schußfadeneintragorgan über die Eintragszeit oder in Bezug auf den Drehwinkel der Webmaschinen-Hauptwelle mit dem Fadenspannungssensor in Kontakt gebracht.
Damit wird der Fadenzugkraftverlauf während des Schußfadeneintragens kontinuierlich erfaßt.
Dieser Zugkraftverlauf wird in erster Linie durch die Dynamik des Webzyklus bestimmt und ist in seiner absoluten Größe von der eingestellten Bremskraft der dem Sensor vorgelagerten Schußfadenbremsen abhängig.
Ferner ist erfindungsgemäß vorgesehen, dass ein zweiter Fadenspannungssensor in einer zweiten Anordnungsebene zwischen dem ersten Spannungssensor und der Schußfadenwähleinrichtung zugeordnet wird.
Während also der erste Spannungssensor mit dem Schußfaden aufgrund der zwangsweisen Mitnahme des Schußfadens durch das Eintragsorgan in Kontakt gebracht wird, kann der zweite Fadenspannungssensor auf dem Wege der Hinreichung des Schußfadens vom Schußfadenwähler zum Schußfadeneintragsorgan mit dem zweiten Schußfadenspannungssensor in Kontakt gebracht werden.
Der zweite Spannungssensor erfaßt hier nicht den Fadenzugkraftverlauf über die Eintragszeit bzw. über einen bestimmten Drehwinkel der Hauptwelle, sondern den Zugkraftverlauf bei der Hinreichung des Schußfadens zum Eintragsorgan.
Hierdurch ist sichergestellt, daß auch der Fadenzugkraftverlauf zwischen den Fadenbremsen und der Wähleinrichtung während des Hinreichevorganges erfaßt wird und auf Spannungsmaxima und -minima reagiert werden kann.

Die erfindungsgemäße Einrichtung besitzt gegenüber dem Stand der Technik den Vorteil, daß nur zwei Fadenspannungssensoren für die Gesamtheit der in das Webfach einzutragenden Schußfadentypen benötigt werden und von daher alle Spannungswerte direkt untereinander vergleichbar sind.
Des weiteren ist von Vorteil, daß alle Fadenbremsen mit Hilfe der beiden Sensoren untereinander abgeglichen werden können.
Vorteilhaft ist ferner, daß die Bremskraftregelung an jeder Schußfadenbremse prinzipiell mit nur dem ersten Fadenspannungssensor erreichbar ist, wenn die Spannungspitze beim Beschleunigen jedes Schußfadens durch einen Rechenprozeß aus dem Verlauf der Fadenspannung eines ersten Schußfadeneintrages ermittelt wird.
Ein weiterer Vorteil der erfindungsgemäßen Lösung besteht darin, daß der in der ersten Anordnungsebene vorhandene erste Schußfadensensor gleichzeitig als Schußfadenwächter wirksam ist, weil dieser den Schußfaden über die gesamte Eintragsbreite des Webfaches auf seine Spannung überwacht und das Fehlen eines Signals als Schußbruch ausgewertet werden kann.

Die Erfindung soll nachstehend anhand eines Ausführungsbeispieles näher beschrieben werden.

In der Zeichnung zeigen:
- Figur 1:: eine schematische Darstellung der Webmaschine in der Draufsicht mit den Fadenspannungssensoren im Bereich der Greiferführung,
- Figur 2:: eine schematische Darstellung der Webmaschine nach Ansicht C gemäß Figur 1.

In den Figuren 1 und 2 ist außerhalb des Webfaches 1, welches durch die Kettfäden 2 ausgebildet ist, ein alternierend in das Webfach 1 hinein und heraus bewegbares Schußfadeneintragsorgan 3 von einer Führung 4 getragen.
Die Führung 4 ist ähnlich eines Winkelprofils ausgebildet und weist eine innere Basisfläche 4a und eine innere Seitenführungsfläche 4b für das Eintragsorgan 3 auf.
Von einer Schußfadenspeicher- und -liefervorrichtung 5 wird der in das Webfach 1 einzutragende Schußfaden 6 über eine Schußfadenbremse 7 mit Stellelement 7a und einer Schußfadenwählvorrichtung 8 mit Hinreichenadel 8a dem Eintragsorgan 3 vorgelegt und von einer nicht dargestellten Fadenklemme solange gehalten, bis der Schußfaden von dem Eintragsorgan 3 aufgenommen ist. Die Hinreichenadel 8a ist eine von einer Vielzahl solcher Nadeln einer Schußfadenwählvorrichtung 8.
Der eingetragene Schußfaden 6 wird von einem Webblatt 9 an den Bindepunkt 10 des Gewebes 11 durch eine Schwenkbewegung gemäß des Doppelpfeiles 12 zur Bildung des Gewebes 11 angeschlagen und von einer installierten Schere 13 geschnitten.

An der Greiferführung 4 ist in einer ersten Anordnungsebene ein erster Fadenspannungssensor 14 zwischen dem Webfach 1 oder zwischen einer Fangleiste 15 einer Hinreichenadel 8a derart angeordnet, daß nach der Übernahme des Schußfadens 6 durch das Eintragsorgan 3 und durch nachfolgendes Eintragen des Schußfadens 6 in das Webfach 1 jeder Schußfaden 6 für die Zeit des Eintrages mit dem Sensor 14 in Kontakt steht und die im Schußfaden 6 zwischen Schußfadenbremse 7 und Eintragsorgan 3 herrschende Fadenzugkraft erfaßt und über die Leitung 16 der elektronischen Regel- und Vergleichereinheit 17 als elektrisches Signal zuführt.
Stellt der elektronische Vergleicher 17 Abweichungen von einer gewünschten oder Soll-Fadenzugspannung fest, wird über die zu einem Stellelement 7a der Schußfadenbremse 7 führende Leitung 18 ein elektrisches Signal zur Regelung der Bremskraft ausgelöst.

Der zweite Fadenspannungssensor 19 ist in einer zweiten Anordnungsebene an der Führung 4 vorgesehen und zwar in einem Bereich zwischen dem ersten Fadenspannungssensor 14 und der Schußfadenwählvorrichtung 8.

In diesem Bereich erfolgt beim Vorlegen des betreffenden Schußfadens 6 durch die Hinreichenadel 8a ein zeitweiliges Ablenken des selben über die Oberkante 4b' der Seitenfläche 4b der Führung 4, siehe Figur 2.
Die Hinreichenadel 8a befindet sich dabei mit dem Schußfaden in der Position A. Hier deckt der Sensor 19 den Bereich der zeitweiligen Ablenkung jedes Schußfadens 6 ab.
Bedingt durch das Ablenken kann innerhalb eines gewissen Winkelbereiches der Webmaschinen-Hauptwelle die Fadenzugkraft beim Fadenhinreichen erfaßt werden, weil der Schußfaden 6 im Bereich des Sensors 19 aufliegt und nicht bewegt wird.
Die erfaßten Fadenzugkräfte werden über die Leitung 20 der Regel- und Vergleichereinheit 17 als elektrische Signale mitgeteilt. Darüber hinaus kann der Sensor 19 aufgrund der vorhandenen Umlenkung die Zugspannung erfassen, die durch das Beschleunigen des Schußfadens 6 entsteht, wenn das Eintragsorgan den Schußfaden 6 übernimmt.

Die Hinreichenadel 8a wird nach Übernahme des Schußfadens 6 durch das Eintragsorgan 3 in die Position B gefahren. Dadurch verliert der Schußfaden 6 den Kontakt mit dem Sensor 19.
Durch die Bewegung des Eintragorgans 3 in das Webfach 1 hinein wird der Schußfaden 6 zeitversetzt an den Sensor 14 angelegt und dort ebenfalls umgelenkt. Er hat nun solange Kontakt mit dem Sensor 14 bis der Schußfadeneintrag abgeschlossen ist und das Webblatt 9 den Schußfaden 6 durch seine Anschlagbewegung von dem Sensor 14 abhebt.

Der prinzipielle Verlauf der Fadenzugkraft während des Eintragens des Schußfadens ist bekannt, siehe auch
Wulfhorst, B.; Lehnert, F.; "Reduzierung der Schußfadenbelastung mit Hilfe einer neuentwickelten geregelten Schußfadenbremse", Sonderdruck aus textil praxis international (1991) 12, S. 1291 bis 1298."
Dieser Verlauf wird, bezogen auf die Webbreite und Tourenzahl der Webmaschine zeitlich gedehnt oder gestaucht sein.
Um Spannungsspitzen während des Eintragens des Schußfadens durch Regeln der Bremskraft abzubauen, wird mit Hilfe der erfindungsgemäßen Lösung wie folgt verfahren:
1. Die Bremskraft jeder Fadenbremse 7 wird zunächst auf einen Mittelwert oder auf einen für einen bestimmten Fadentyp definierten Wert voreingestellt oder programmiert.
   Die aufnehmenden Sensoren 14 und 19 können den tatsächlich erreichten Wert bestimmen und gegebenenfalls eine Korrektur veranlassen.
   Auf den so vorgegebenen Wert werden dann die nachfolgenden Messungen der Fadenzugkraft bezogen.
2. Während des ersten Eintrages eines Schußfadens wird der Fadenzugkraftverlauf kontinuierlich über die Zeit oder über einen bestimmten Drehwinkel der Webmaschinen-Hauptwelle gemessen.
3. Die Bestimmung der minimalen und maximalen Werte der Fadenzugkraft in Bezug auf den Drehwinkel der Webmaschinen-Hauptwelle bzw. die Eintrags zeit erlauben eine Bestimmung der Soll-Bremskräfte der Fadenbremse 7 für weitere Schußfadeneinträge des selben Schußfadens.

Diese Vorgehensweise dient der Optimierung des Bremskraftverlaufes an einer Greiferwebmaschine.

### Zeichnungs-Legende

- 01: Webfach
- 02: Kettfaden
- 03: Schußfadeneintragsorgan
- 04: Führung
- 04a: Basisfläche
- 04b: Seitenführungsfläche
- 04b': Oberkante
- 05: Schußfadenspeicher- und -liefervorrichtung
- 06: Schußfaden
- 07: Schußfadenbremse
- 07a: Stellelement
- 08: Schußfadenwählvorrichtung
- 08a: Hinreichenadel
- 09: Webblatt
- 10: Bindepunkt
- 11: Gewebe
- 12: Doppelpfeil
- 13: Schere
- 14: Fadenspannungssensor
- 15: Fangleiste
- 16: Leitung
- 17: Regel- und Vergleichereinheit
- 18: Leitung
- 19: Fadenspannungssensor

## Patentansprüche

1. Einrichtung zum Reduzieren der Schußfadenbelastung an Webmaschinen, insbesondere an Greiferwebmaschinen mit Schußfadenspeicher- und -liefervorrichtungen, mit in Richtung eines Webfaches nach der Schußfadenspeicher- und - liefervorrichtung angeordneten Schußfadenbremsen mit Stellelement, mit Fadenspannungssensoren zur Erfassung der Schußfadenzugkraft und mit einer elektronischen Regel- und Vergleichereinheit, die zusammen mit jeder Schußfadenbremse und den Spannungssensoren einen Regelkreis bildet und mit einer Schußfadenwähleinrichtung zur mustergemäßen Hinreichung einer Vielzahl von Schußfadentypen zu einem Schußfadeneintragsorgan, das von einem außerhalb des Webfaches gelegenen Mittel geführt wird, dadurch gekennzeichnet, daß der Vielzahl der einzutragenden Schußfadentypen (6) in einer ersten Anordnungsebene wenigstens ein erster gemeinsamer Fadenspannungssensor (14) in Richtung des Webfaches (1) nach der Schußfadenwähleinrichtung (8) zugeordnet ist, wobei in dieser Anordnungsebene der betreffende Schußfaden durch seine Mitnahme durch das Eintragsorgan (3) mit dem ersten Fadenspannungssensor (14) in Kontakt gebracht wird, und daß in einer zweiten Anordnungsebene ein zweiter gemeinsamer Fadenspannungssensor (19) im Bereich zwischen der Schußfadenwähleinrichtung (8) und dem ersten Fadenspannungssensor (14) zugeordnet ist, wobei in dieser Anordnungsebene der betreffende Schußfaden auf dem Wege der Hinreichung von der Einrichtung (8) zum Eintragsorgan mit dem zweiten Fadenspannungssensor (19) in Kontakt gebracht wird.

2. Einrichtung nach Anspruch 1, dadurch gekennzeichnet, daß der Fadenspannungssensor (14) als Schußfadenwächter wirksam ist.

## Claims

1. Device for reducing the weft thread loading on looms, especially on gripper looms having weft storage and delivery devices, having weft brakes which are arranged, in the direction towards a shed, downstream of the weft storage and delivery device and which have an adjusting element, having thread tension sensors for detecting the weft tensile force and having an electronic control and comparator unit which forms a control circuit together with each weft brake and the tension sensors and having a weft selecting device for passing a large number of weft types, in accordance with a pattern, to a weft insertion device which is guided by a means arranged outside the shed, characterised in that there are associated with the large number of weft types (6) to be inserted, in a first configuration, at least a first common thread tension sensor (14) arranged in the direction towards the shed (1) downstream of the weft selecting device (8), in that configuration the relevant weft thread being brought into contact with the first thread tension sensor (14) as a result of being carried along by the insertion device (3), and, in a second configuration, a second common thread tension sensor (19) arranged in the region between the weft selecting device (8) and the first thread tension sensor (14), in that configuration the relevant weft thread being brought into contact with the second thread tension sensor (19) in the course of being passed from the device (8) to the insertion device.

2. Device according to claim 1, characterised in that the thread tension sensor (14) acts as a weft monitor.

## Revendications

1. Dispositif pour réduire la charge d'un fil de trame sur des métiers à tisser, en particulier sur des métiers à tisser à lance avec organes de stockage et de délivrance de fils de trame, comportant des freins de fil de trame, avec élément réglant, disposés, en direction de la foule, après l'organe de stockage et de délivrance des fils de trame, ainsi que des détecteurs de tension du fil pour saisir la force de tirage exercée sur le fil de trame et ainsi qu'un organe électronique de régulation et de comparaison qui forme un circuit de régulation avec chaque frein de fil de trame et avec les détecteurs de tension, et ainsi qu'un organe de choix du fil de trame pour faire passer, conformément au modèle, une pluralité de types de fil de trame à un organe d'insertion du fil de trame qui est guidé par un moyen placé à l'extérieur de la foule, caractérisé par le fait qu'à la pluralité des types de fil de trame (6) à insérer correspond, dans un premier plan du dispositif, après l'organe (8) de choix du fil de trame en direction de la foule (1), au moins un premier détecteur commun (14) de la tension du fil, dispositif dans lequel, dans ce plan du disposition, le fil de trame en question est, par suite de son entraînement par l'organe d'insertion (3), mis en contact avec le premier détecteur (14) de tension du fil, et que, dans un second plan du disposition, est disposé, dans la zone située entre l'organe (8) de choix du fil de trame et le premier détecteur (14) de la tension du fil, un second détecteur commun (19) de la tension du fil, le fil de trame en question étant mis en contact, dans ce plan du dispositif, avec le second détecteur (19) de la tension du fil, sur le chemin qu'il parcourt pour passer de l'organe (8) de choix du fil de trame à l'organe d'insertion.

2. Dispositif selon la revendication 1, caractérisé par le fait que le détecteur (14) de la tension du fil opère sous forme d'un casse-fil de trame.
